# EUROPÄISCHE PATENTANMELDUNG

(11) **EP 3 388 615 A1**
(43) Veröffentlichungstag der Anmeldung: **17.10.2018**
(21) Anmeldenummer: 17405007.0
(22) Anmeldetag: 28.05.2017
(51) Int. Cl.: E06C 7/48, A62B 35/00, E04G 21/32, E04D 15/02

(54) **RUCKZUCKSICHERUNG - SCHNELLE KLEMMSICHERUNG FÜR DACHDECKER**

(30) Priorität: 10.04.2017 CH 4842017
(71) Anmelder: Schuler Systemtechnik GmbH, 6462 Seedorf (CH)
(72) Erfinder: Schuler, Peter, 6462 Seedorf (CH)

(57) **Zusammenfassung**

Mit der Ruckzucksicherung kann man Zeit und Kosten einsparen.

Die Ruckzucksicherung ist wieder verwendbar. Die ganze Dachsanierung kann sicher durchgeführt werden.

## Beschreibung

### 2. Technisches Gebiet

Die Erfindung betrifft eine Klemmsicherung an dem sich die Dachdeckern sichern können.

### 3. Darstellung der Erfindung

Bekannt sind Dachsicherungen die nur einmal gebraucht werden können, ausserdem bleiben sie für immer im sanierten Dach. Oder man muss sich sichern mit einem aufwendigen Absturz Gerüst. Grosser Zeitaufwand, grosse Kosten.

Die neue Ruckzucksicherung ist schnell montiert und kann mehrmals gebraucht werden. Sie bleibt nicht mehr auf dem Dach, das ergibt viel weniger Kosten.

### 4. Zeichnungen

Planbeilage Ruckzucksicherung.

### 5. Ausführung der Erfindung

Die Ruckzucksicherung ist eine Metallkonstruktion mit zwei Winkelhalterungen die man in die Ziegellatten einhängt. Weiter hat es eine Klemm Vorrichtung die man via Gewinde Schlüssel in die Unterdachlüftungslatte presst und ein Ring an den sich der Dachdecker sichern kann. Zusätzlich gibt es noch ein Hacken um die Leiter einzuhängen.

Die Ruckzucksicherung ist auf jedem Steildach mehrmals Anwendbar.

## Patentansprüche

1. **Unabhängiger Patentanspruch**
Die Ruckzucksicherung (1) ist eine Metallkonstruktion mit vier Funktionsteilen Mit zwei Einhängehaken (2) für die Ziegellatten, ein Schlüsselgewinde (3) die an der Unterdachlüftunslatte angeklemmt und befestigt wird.
Beim Sicherungsring (4) kann sich der Dachdecker mit einem Seil sichern.
Der Hacken (5) ist um eine Leiter ein zu hängen.

2. **Abhängiger Patentanspruch**
Die Ruckzucksicherung gemäss Anspruch 1, **dadurch gekennzeichnet, dass** man die Ruckzucksicherung (1) einfach mit zwei Hacken (2) an der Ziegellatte einhängen kann.

3. **Abhängiger Patentanspruch**
Die Ruckzucksicherung gemäss Anspruch 2, **dadurch gekennzeichnet, dass** an der Ruckzucksicherung zusätzlich ein Sehiüsselgeujinde (3) angebracht ist,
dass in die Unterdachlüftungslatte gepresst werden kann.

4. **Abhängiger Patentanspruch**
Die Ruckzucksicherung gemäss Anspruch 3, **dadurch gekennzeichnet, dass** mit dem Sicherungsring (4) sich der Dachdecker sichern kann.

5. **Abhängiger Patentanspruch**
Die Ruckzucksicherung gemäss Anspruch 4, **dadurch gekennzeichnet, dass** zusätzlich an einem Hacken (5) noch die Leiter eingehängt werden kann.
